# EUROPÄISCHE PATENTSCHRIFT

(11) **EP 1 001 125 B1**
(45) Veröffentlichungstag und Bekanntmachung des Hinweises auf die Patenterteilung: **21.11.2001**
(21) Anmeldenummer: 99890324.9
(22) Anmeldetag: 15.10.1999
(51) Int. Cl.: E05D 15/10

(54) **Schiebetüre**
Sliding doors
Portes coulissantes

(30) Priorität: 10.11.1998 AT 186498
(43) Veröffentlichungstag der Anmeldung: 17.05.2000
(73) Patentinhaber: Pohl Metalltechnik Ges.m.b.H., 5120 St. Pantaleon (AT)
(72) Erfinder: Pohl, Walter, 5120 St. Pantaleon (AT)
(74) Vertreter: Hübscher, Gerhard, Dipl.-Ing.

(56) Entgegenhaltungen:
- EP-A- 0 291 564
- EP-A- 0 340 517

## Beschreibung

Die Erfindung bezieht sich auf eine Schiebetüre mit wenigstens zwei in Schließstellung unter Ausbildung einer schrägen Schließfuge frontbündig nebeneinanderstehenden Türtafeln, die über Beschläge entlang zueinander paralleler Laufschienen verschiebbar geführt sind, wobei der eine Beschlag eine beschlagsfeste Türtafelaufnahme sowie eine in Schieberichtung sich erstreckende Anlaufbahn mit einer Anlaufschräge und der andere Beschlag eine quer zur Verschieberichtung bewegbare Türtafelaufnahme und einen mit der Anlaufbahn zusammenwirkenden, an der Türtafelaufnahme angreifenden Stellhebel aufweisen.

Es sind bereits Konstruktionen bekannt, bei denen Schrankschiebetüren gegeneinander versetzt angeordnet und auf in Führungsschienen laufenden Rollen einander überdeckend verschiebbar sind, welche Konstruktionen allerdings keine frontbündige Schließstellung der Türtafeln mit sich bringen.

Des weiteren ist eine Schließvorrichtung für Schiebetüren bekannt, bei der die benachbarten Türflügel in Schließstellung in einer Ebene liegen und zum Öffnen quer zu dieser Ebene aufzudrücken sind, worauf der eine Türflügel hinter den jeweils anderen Flügel geschoben werden kann, was aber eines großen Bedienungsaufwandes bedarf.

Es gibt auch schon Schiebetüren mit Türtafeln, die über einerseits Anlaufschienen und anderseits Stellhebel aufweisende Beschläge entlang von Laufschienen verschiebbar geführt sind, wobei durch das Zusammenspiel von Stellhebeln und Anlaufschienen die einen Türtafeln bei einer Relatiwerschiebung gegenüber den anderen aus der frontbündigen Schließstellung quer zur Verschieberichtung ausgelenkt werden, um aneinander vorbeibewegbar zu sein. Diese Auslenkbewegung ergibt zusammen mit der Verschiebebewegung eine sich etwa in Schließfugenrichtung erstreckende Öffnungsbahn, die wegen der dabei auftretenden berührungsbedingten Reibungskräfte die Stirnflächen der Türtafeln und gegebenenfalls vorhandene Dichtungen einem starken Verschleiß unterwirft.

Der Erfindung liegt daher die Aufgabe zugrunde, eine Schiebetüre der eingangs geschilderten Art zu schaffen, die sich durch ihre leichtgängige Betätigung und ihre verschleißarme Öffnungs- und Schließbewegung auszeichnet.

Die Erfindung löst diese Aufgabe dadurch, daß die querbewegbare Türtafelaufnahme aus zwei in Verschieberichtung nebeneinander angeordneten, quer zur Verschieberichtung schiebeverstellbar am Beschlag geführten Türtafelträgern besteht, an denen in gleicher Wirkweise jeweils der eine Schenkel eines mit seinem anderen Schenkel am Beschlag abgestützten Kniehebels angreift, wobei der schwenkbar gelagerte Stellhebel über eine Lasche am Kniegelenk des einen Kniehebels angelenkt ist und beide Kniehebel mittels eines Synchronisationsgestänges miteinander gekoppelt sind.

Durch ein Gegeneinanderverschieben der Türtafeln aus der frontebenen geschlossenen Lage in Richtung der Laufschienen werden die beiden abgewinkelten Kniehebel beim Auflaufen des Stellhebels auf die Anlaufschräge der ihm zugehörigen Anlaufbahn durchgestreckt und bewegen dabei die an den Türtafelträgern hängende Türtafel aus der frontebenen Lage quer zur Schieberichtung heraus, wobei durch die Überlagerung von Querbewegung und relativer Längsbewegung eine bogenförmige Bewegungsbahn entsteht, die ein gegenseitiges Abheben der Türtafelstirnseiten bzw. Dichtungen im Schließfugenbereich mit sich bringt. Die Bewegungsbahn läßt sich dabei durch geeignete Wahl der Hebelverhältnisse, des Anlaufbahnverlaufes u. dgl. im gewünschten Sinne vorgeben, so daß eine verschleißfreie Öffnungs- und Schließbewegung gewährleistet ist. Durch das die beiden Kniehebel koppelnde Synchronisationsgestänge werden beide Türtafelträger synchron bewegt und es ist für eine exakte Parallelführung der Türtafel gesorgt, wodurch beidseits der Türtafel die gleichen dichtungsschonenden Bewegungsbahnen eingehalten werden.

Wird jedem Kniehebel ein eigener Stellhebel zugeordnet, so besteht die Möglichkeit, eine Schiebetüre mit drei oder mehreren Türtafeln herzustellen, wobei der Beschlag mit den zwei Stellhebeln zwischen zwei Beschlägen mit den Stellhebeln zugeordneten Anlaufbahnen angeordnet ist, um die mittlere Türtafel in beide Richtungen einwandfrei öffnen zu können.

Vorteilhafterweise liegen der Angriffspunkt und der Abstützpunkt des Kniehebels am Türtafelträger einerseits und am Beschlag anderseits auf einer in Querbewegungsrichtung des Türtafelträgers verlaufenden Geraden, da so die Kniehebel bei geöffneter Schiebetüre die gestreckte Lage einnehmen, was zu günstigen Bewegungs- und Kraftverhältnissen beim Betätigen der Türtafeln führt.

Um die Übertragungsbedingungen der Stellbewegung einfach beeinflussen zu können, ist ein zweiarmiger Stellhebel vorgesehen, der an seinem der Anlaufbahn zugewandten kürzeren Hebelarm eine Laufrolle aufweist und an seinem der Anlaufbahn abgewandten längeren Hebelarm die Anlenkstelle für die Lasche bildet.

In der Zeichnung ist der Erfindungsgegenstand beispielsweise dargestellt, und zwar zeigen
- Fig. 1 und 2: eine erfindungsgemäße Schiebetüre in Schließstellung bzw.in Offenstellung jeweils in einer schematischen Draufsicht und
- Fig. 3: die Schiebetüre im Querschnitt etwa nach der Linie III-III der Fig. 2 in geändertem Maßstab.

Eine Schiebetüre 1 umfaßt wenigstens zwei Türtafeln 2, 3, die über Beschläge 4, 5 entlang paralleler Laufschinen 6 verschiebbar geführt sind und in einer frontbündigen Schließstellung (Fig. 1) eine schräge Schließfuge 7 bilden. Der eine Beschlag 4 für die Türtafel 2 weist eine beschlagsfeste Türtafelaufnahme 8 sowie eine Anlaufbahn 9 mit einer Anlaufschräge 10 auf und der andere Beschlag 5 für die Türtafel 3 ist mit einer querbewegbaren Türtafelaufnahme 11 und einem mit der Anlaufbahn 9 zusammenwirkenden, an der Türtafelaufnahme 11 angreifenden Stellhebel 12 ausgestattet. Diese querbewegbare Türtafelaufnahme 11 besteht aus zwei in Querführungen 13 verschiebbar geführten Türtafelträgern 14, an denen jeweils in gleicher Wirkweise ein Kniehebel 15 angreift, wobei der eine Schenkel 16 des Kniehebels 15 an einem Bolzen 17 des Türtafelträgers 14 angelenkt ist und der andere Schenkel 18 sich am Beschlag 5 abstützt. Die beidseits angeordneten, schwenkbar gelagerten Stellhebel 12 sind dabei über eine Lasche 19 mit dem Kniegelenk 20 der Kniehebel 15 verbunden, so daß eine Schwenkbewegung der Stellhebel 12 zu einer Betätigung der Kniehebel 15 und damit zu einer Querbewegung der Türtafelträger 14 mit der Türtafel 3 führt. Ein Synchronisationsgestänge 21 sorgt für einen Gleichlauf der Türtafelträgerbewegung und daher auch für eine zu sich parallele Bewegung der Türtafel 3. Außerdem wird das Synchronisationsgestänge 21 über eine Rückstellfeder 22 beaufschlagt, so daß stets ein ordnungsgemäßes Zusammenwirken von Stellhebel 12 und Anlaufbahn 9 gewährleistet ist.

Um günstige Bewegungs- und Kraftübertragungsverhältnisse zu erreichen, sind zweiarmige Stellhebel 12 vorgesehen, deren kürzere Hebelarme 23 eine Laufrolle 24 zum Ablaufen an den Anlaufbahnen 9 tragen und deren längere Hebelarme 25 die Anlenkstelle 26 für die Laschen 19 bilden. Weiters liegen der Bolzen 17 als Angriffspunkt der Kniehebel 15 am Türtafelträger 14 und der Widerlagerbolzen 27 als Abstützpunkt der Kniehebel 15 am Beschlag 5 auf einer in Querbewegungsrichtung der Türtafelträger verlaufenden Geraden G, wobei die Kniehebel 15 sich in Schließstellung der Türtafel 3 in einer Knicklage (Fig. 1) und in Offenstellung in der Strecklage (Fig. 2) befinden.

Durch das Zusammenspiel von Stellhebel und Anlaufbahn einerseits und der Bewegungsverbindung von Stellhebel, Kniehebel und Türtafelträger anderseits wird beim Öffnen und Schließen der Schiebetür eine bogenförmige Bewegungsbahn B der Türtafel 3 gegenüber der Türtafel 2 erreicht, welche Bewegungsbahn im Bereich der Schließfugen ein sauberes, reibungsfreies Abheben der Türtafelstirnseiten voneinander bzw. ein entsprechendes Aufeinandersetzen mit sich bringt und damit einen Dichtungsverschleiß oder eine Türtafelbeschädigung in diesem Schließfugenbereich ausschließt.

## Patentansprüche

1. Schiebetüre (1) mit wenigstens zwei in Schließstellung unter Ausbildung einer schrägen Schließfuge (7) frontbündig nebeneinanderstehenden Türtafeln (2, 3), die über Beschläge (4, 5) entlang zueinander paralleler Laufschienen (6) verschiebbar geführt sind, wobei der eine Beschlag (4) eine beschlagsfeste Türtafelaufnahme (8) sowie eine in Schieberichtung sich erstreckende Anlaufbahn (9) mit einer Anlaufschräge (10) und der andere Beschlag (5) eine quer zur Verschieberichtung bewegbare Türtafelaufnahme (11) und einen mit der Anlaufbahn (9) zusammenwirkenden, an der Türtafelaufnahme angreifenden Stellhebel (12) aufweisen, **dadurch gekennzeichnet, daß** die querbewegbare Türtafelaufnahme (11) aus zwei in Verschieberichtung nebeneinander angeordneten, quer zur Verschieberichtung schiebeverstellbar am Beschlag (5) geführten Türtafelträgern (14) besteht, an denen in gleicher Wirkweise jeweils der eine Schenkel (16) eines mit seinem anderen Schenkel (18) am Beschlag (5) abgestützten Kniehebels (15) angreift, wobei der schwenkbar gelagerte Stellhebel (12) über eine Lasche (19) am Kniegelenk (20) des einen Kniehebels (15) angelenkt ist und beide Kniehebel (15) mittels eines Synchronisationsgestänges (21) miteinander gekoppelt sind.

2. Vorrichtung nach Anspruch 1, **dadurch gekennzeichnet, daß** jedem Kniehebel (15) ein eigener Stellhebel (12) zugeordnet ist.

3. Vorrichtung nach Anspruch 1 oder 2, **dadurch gekennzeichnet, daß** der Angriffspunkt (17) und der Abstützpunkt (27) des Kniehebels (15) am Türtafelträger (14) einerseits und am Beschlag (5) anderseits auf einer in Querbewegungsrichtung des Türtafelträgers (14) verlaufenden Geraden (G) liegen.

4. Vorrichtung nach Anspruch 1 bis 3, **dadurch gekennzeichnet, daß** ein zweiarmiger Stellhebel (12) vorgesehen ist, der an seinem der Anlaufbahn (9) zugewandten kürzeren Hebelarm (23) eine Laufrolle (24) aufweist und an seinem der Anlaufbahn (9) abgewandten längeren Hebelarm (25) die Anlenkstelle (26) für die Lasche (19) bildet.

## Claims

1. A sliding door (1) comprising at least two door panels (2, 3) which in the closed position are disposed side by side with the fronts flush, so as to form an oblique joint, said door panels being guided for displacement along parallel rails (6) by way of fittings (4, 5), one fitting (4) comprising a door panel holder (8) fixed to the fitting, and a check track (9) extending in the sliding direction and having a check bevel (10), while the other fitting (5) comprises a door panel holder (11) movable transversely to the direction of displacement, and an actuating lever (12) which cooperates with the check track (9) and engages the door panel holder, **characterised in that** the transversely movable door panel holder (11) consists of two door panel carriers (14) disposed side by side in the direction of displacement and guided for sliding movement on the fitting (5) transversely to the direction of displacement, the door panel carriers (14) each being subjected in the same mode of operation to one limb (16) of a toggle lever (15) supported by its other limb (18) on the fitting (5), the pivotally mounted actuating lever (12) being articulated via a link (19) to the toggle joint (20) of one toggle lever (15) and the two toggle levers (15) being coupled together by a synchronisation linkage (21).

2. A device according to claim 1, **characterised in that** each toggle lever (15) has its own associated actuating lever (12).

3. A device according to claim 1 or 2,
**characterised in that** the point of action (17) and the point of support (27) of the toggle lever (15) on the door panel carrier (14) on the one hand and on the fitting (5) on the other hand are situated on a straight line (G) extending in the transverse direction of movement of the door panel carrier (14).

4. A device according to claims 1 to 3,
**characterised in that** a two-armed actuating lever (12) is provided, the shorter arm (23) of which facing the check track (9) has a roller (24) while the longer arm (25) remote from the check track (9) forms the point of articulation (26) for the link (19).

## Revendications

1. Portes coulissantes (1) avec au moins deux panneaux de porte (2, 3), placés l'un à côté de l'autre, qui, une fois en en position de fermeture, sont en affleurement avant, en constituant un joint de fermeture (7) oblique, panneaux de porte qui sont guidés de façon déplaçable, par des ferrures (4, 5), le long de glissières de défilement (6) parallèles entre elles, une ferrure (4) présentant un support de panneau de porte (8) fixé à la ferrure, ainsi qu'une piste de franchissement (9), s'étendant dans la direction de coulissement, avec une pente de franchissement (10), et l'autre ferrure (5) présentant un support de panneau de porte (11) déplaçable transversalement par rapport à la direction de déplacement, et un levier de réglage (12), coopérant avec la piste de franchissement (9), agissant sur le support de panneau de porte, **caractérisé par le fait que** le support de panneau de porte (11), déplaçable transversalement, est constitué de deux supports de panneaux de porte (14), disposés l'un à côté de l'autre dans la direction de coulissement, guidés sur la ferrure (5) de façon réglable en coulissement, transversalement par rapport à la direction de déplacement, supports de panneaux de porte sur lesquels, selon le même mode d'action, agit chaque fois une branche (16) d'un levier à genouillère (15), prenant appui sur la ferrure (5) par son autre branche (18), le levier de réglage (12), monté pivotant, étant articulé, par l'intermédiaire d'une patte (19), sur l'articulation à genouillère (20) du premier levier à genouillère (15), et les deux leviers à genouillère (15) étant couplés ensemble à l'aide d'une tringlerie de synchronisation (21).

2. Dispositif selon la revendication 1, **caractérisé par le fait qu'**un levier de réglage (12) propre est associé à chaque levier à genouillère (15).

3. Dispositif selon la revendication 1 ou 2, **caractérisé par le fait que** le point d'action (17) et le point d'appui (27) du levier à genouillère (15) sur le support de panneau de porte (14), d'une part, et sur la ferrure (5), d'autre part, sont situés sur une droite (G) s'étendant dans la direction de déplacement transversal du support de panneau de porte (14).

4. Dispositif selon les revendications 1 à 3, **caractérisé par le fait qu'**est prévu un levier de réglage (12) à deux bras, qui présente, sur son bras de levier (23) court, tourné vers la piste de franchissement (9), un galet de roulement (24) et forme, sur son bras de levier (25) plus long, opposé à la piste de franchissement (9) le pont d'articulation (26) de la patte (19).
